# EUROPÄISCHE PATENTSCHRIFT

(11) **EP 3 259 085 B1**
(45) Veröffentlichungstag und Bekanntmachung des Hinweises auf die Patenterteilung: **26.05.2021**
(21) Anmeldenummer: 15805170.6
(22) Anmeldetag: 04.12.2015
(51) Int. Cl.: B22D 41/52, C21C 5/44, F27D 3/15

(54) **VERFAHREN UND VORRICHTUNG ZUR REPARATUR EINER FEUERFESTEN HÜLSE EINES METALLURGISCHEN GEFÄSSES**
METHOD AND DEVICE FOR REPAIRING A REFRACTORY SHELL OF A METALLURGICAL VESSEL
PROCÉDÉ ET DISPOSITIF DE RÉPARATION DE MANCHONS REFRACTAIRES D'UN CREUSET MÉTALLURGIQUE

(30) Priorität: 20.02.2015 CH 2432015
(43) Veröffentlichungstag der Anmeldung: 27.12.2017
(73) Patentinhaber: Refractory Intellectual Property GmbH & Co. KG, 1100 Wien (AT)
(72) Erfinder: RENGGLI, Raphael, 6030 Ebikon (CH); SCHACHER, Damian, 6034 Inwil (CH); GUENTHER, Paul, 8784 Trieben (AT)
(74) Vertreter: Luchs, Willi
(86) Internationale Anmeldenummer: PCT/EP2015/078719
(87) Internationale Veröffentlichungsnummer: WO 2016/131510

(56) Entgegenhaltungen:
- BE-A6- 1 002 746
- JP-A- H01 119 614
- US-A- 5 259 880

## Beschreibung

Die Erfindung betrifft ein Verfahren zur Reparatur einer feuerfesten Hülse eines metallurgischen Gefässes nach dem Oberbegriff des Anspruchs 1 bzw. einer Vorrichtung zum Durchführen des Verfahrens.

Feuerfeste Hülsen der eingangs genannten Art sind u.a. die Innenhülsen von Metallschmelze enthaltenden Giesspfannen. Die Innenhülse ist in einem Lochstein der feuerfesten Pfannenauskleidung eingesetzt und schliesst aussen an die Verschlussplatte eines Schiebeverschlusses an. Die Innenhülse bildet den Ausgusskanal der Giesspfanne und ist daher im Betrieb einem sehr starken Verschleiss ausgesetzt. Es ist daher des Öfteren erforderlich, die verschlissenen Hülsen durch neue unversehrte Hülsen zu ersetzen. Dieser Vorgang ist jedoch normalerweise sehr aufwändig, da man zunächst die verschlissene Hülse herausbrechen, die beschädigte Sitzfläche des Lochsteins ausbessern und anschliessend die neue Hülse so einbauen muss, dass sie richtig im Gefäss zentriert ist. Daraus ergeben sich lange Ausfallzeiten für die davon betroffenen Gefässe.

Es ist zwar aus dem Patent AT-A-242 175 ein Verfahren zur Ausbesserung von Abstichlöchern metallurgischer Gefässe bekannt, das mit einem in das Abstichloch einführbaren Rohrteil als Mörtelspender durchgeführt wird. Das bekannte Verfahren ist aber zum Reparieren von Ausgusshülsen ungeeignet, weil das als Mörtelspender dienende Rohrteil um den Umfang verteilte Bohrungen aufweist und exakt den gleichen Aussendurchmesser hat wie der Solldurchmesser des auszubessernden Ausgusses. Das hat zum einen zur Folge, dass der Mörtel nicht gleichmässig auf die beschädigte Kanalwand aufgebracht wird, und zum anderen, dass nach Ausmörteln des Ausgusses die Gefahr besteht, dass beim Abziehen des perforierten Rohrteils die aufgetragene Mörtelschicht beschädigt wird.

Bei einem Verfahren zum Reparieren eines verschlissenen konischen Bereichs eines Metallschmelze enthaltenden Behälters gemäss der Druckschrift US-A-5,259,880 ist ein Materialzuführungsrohr mit einem frontseitig angeordneten Flügelrad vorgesehen, welches durch eine Drehachse mit einem Motor angetrieben wird und aufzutragendes Material nach aussen auf die zu reparierenden Stelle umlenkt. Das Material wird dabei durch dieses Rohr bis zu Öffnungen bei seiner vorderen Stirnseite und zu dem Flügelrad und von diesem umgelenkt und nach aussen auf die zu reparierende Oberfläche des Ausgusses befördert. Damit kann nur ein beschränktes und unkontrolliertes Auftragen dieses Materials erfolgen, weil mit diesem Flügelrad annähernd nur ein dünner Ring auftragbar ist.

In der Druckschrift BE-A-1 002 746 ist eine Vorrichtung zum Reparieren einer Öffnung offenbart, bei der ein Rohrelement mit seitlichen Bohrungen versehen ist, bei dem am einen Ende ein von der Aussenseite zugänglicher Kolben integriert ist, mittels dem ein Mörtel durch diese Bohrungen gedrückt werden kann. Da aber der Mörtel relativ zähflüssig ist, kann er nur mit viel Kraftaufwand und nicht gleichmässig aus allen Bohrungen verteilt werden. Zudem ist nicht gewährleistet, dass er nach dem Ausstossen und dem anschliessenden Herausziehen des Rohrelementes aus dem Behälterausguss effektiv in diesem verbleibt und nicht wieder partiell herausgerissen wird.

In der Druckschrift JP-A-1-119614 ist eine Reparaturvorrichtung mit einem mit einem Rohr verbundenen Reparaturkopf und mehreren durch das Rohr führenden Leitungen mitunter zum Zuführen von Feuerfestmaterial vorgesehen, welches an die innere Umfangsfläche des Ausgusses gepresst wird. Dazu ist ein sich dehnendes Presswerkzeug am Aussenmantel des Reparaturkopfes angeordnet. Ausserdem wird das Feuerfestmaterial durch eine Heizeinrichtung am Reparaturkopf getrocknet und ausgehärtet. Durch diese mehreren Funktionen dieses Kopfes ist ein komplizierter Aufbau gegeben, welcher bei den relativ dünnen Bohrungen kaum realisierbar ist und eine Verstopfungsgefahr in diesem ebenso gegeben ist.

Der Erfindung liegt die Aufgabe zugrunde, ein Verfahren zum Reparieren von verschlissenen Hülsen zu schaffen, dass mit diesem die Betriebssicherheit und Massgenauigkeit der ausgebesserten Hülsen gewährleistet ist.

Diese Aufgabe wird erfindungsgemäss dadurch gelöst, dass die Hülsenreparatur durch Ausmörteln des Giesskanals der Hülse mit einem in den Giesskanal in an sich bekannter Weise einschiebbaren Mörtelspender durchgeführt wird, der beim Abzug desselben aus dem Giesskanal ihn über die gesamte Kanallänge kalibriert, wobei der Mörtelspender während des Ausmörtelns koaxial zum Giesskanal rotiert wird und nach einer definierten Zeit ebenfalls rotierend aus dem Giesskanal gezogen wird.

Das erfindungsgemässe Reparaturverfahren zeichnet sich dadurch aus, dass es mit einem verhältnismässig kleinen apparativen Aufwand durchführbar ist, weil der rotierende Mörtelspender sowohl das gleichmässige Ausmörteln der Kanalwand als auch ihre genaue Kalibrierung bewerkstelligt.

Das Verfahren hat auch den Vorteil eines minimierten Zeitaufwandes, da er schon bei einer noch relativ hohen Gefässtemperatur durchführbar ist, und weil sowohl das Ausmörteln als auch das Aushärten der aufgebrachten Mörtelmasse schnell erfolgt.

Das Verfahren ermöglicht zudem, die Funktion des Mörtelspenders zu automatisieren und an massgebliche Parameter, wie die Beschaffenheit der Hülse oder die des jeweils eingesetzten Mörtels, anzupassen.

Diese Vorteile kommen insbesondere zum Tragen, wenn das erfindungsgemässe Verfahren zum Ausbessern der Innenhülse einer Giesspfanne mit einem an den Pfannenausguss anschliessenden Schiebeverschluss angewandt wird, dessen Wartung automatisch mit einem Roboter in einer Wartungsstation der Giessanlage durchgeführt wird. Die Erfindung sieht in diesem Fall vor, dass die Reparatur der Innenhülse auch dort ebenfalls automatisch während der Wartung des Schiebeverschlusses, vorzugsweise mit demselben Roboter, durchgeführt wird.

Auf diese Weise ist es möglich, die Innenhülse bei jedem Plattenwechsel während des Wechselvorgangs zu reparieren, statt sie schon nach einer kurzen Anzahl Abgüsse durch eine neue Hülse zu ersetzen. Dadurch werden die Kosten des feuerfesten Materials herabgesetzt und der Zeitaufwand für die Instandhaltung der Pfanne minimiert.

Es ist in diesem Sinne vorteilhaft, wenn beim Ausmörteln des Giesskanals der Hülse der Mörtelspender mit einer verhältnismässig schnellen Drehgeschwindigkeit rotiert wird, die so bemessen ist, dass durch die erzeugte Fliehkraft die Mörtelmasse mit einem starken Schleudereffekt auf die Kanalwand der Hülse gespritzt wird.

Es ist ebenfalls zur besseren Anhaftung des Mörtels zweckmässig, wenn der Mörtelspender auch nach Beginn des Aushärtungsprozesses des Mörtels für eine bestimmte, von der Beschaffenheit des Mörtels abhängige Zeitdauer gedreht wird.

Die Erfindung sieht ferner vor, dass beim Abziehen des rotierenden Mörtelspenders aus dem Giesskanal die auf die Kanalwand gespritzte Mörtelmasse schraubenförmig mit dem Mörtelspender abgestreift wird, wobei die Drehgeschwindigkeit des Mörtelspenders in Abhängigkeit von der Beschaffenheit des Mörtels sowie der Struktur und Beschaffenheit der Kanalwand einstellbar ist. Auf diese Weise wird der Abzug des Mörtelspenders aus dem Giesskanal erleichtert, und dieser erhält gleichzeitig eine einwandfrei glatte Innenwand.

Um das Aufbringen und Glätten der Mörtelmasse zu optimieren, sieht die Erfindung auch vor, dass das Ausmörteln der Hülse bei einer Hülsentemperatur von vorzugsweise über 300°C durchgeführt wird.

Die erfindungsgemässe Vorrichtung zum Durchführen des vorgeschlagenen Verfahrens zeichnet sich dadurch aus, dass der Mörtelspender durch einen um die Längsachse rotierenden Rohrteil mit radial längsgerichteten Lamellen gebildet ist, dessen Länge der Giesskanallänge der zur reparierenden Hülse entspricht und dessen von den Lamellen definierte Aussendurchmesser gleich dem Sollwert des Giesskanaldurchmessers der Hülse bemessen ist.

Beim Ausmörteln wird die Mörtelmasse durch die rotierenden Lamellen auf die Kanalwand der Hülse gleichmässig ausgeschleudert, so dass die Kanalwand mit einer kompakten und gut anhaftenden Mörtelschicht belegt wird. Es ist in diesem Sinne vorteilhaft, wenn die Lamellen in Drehrichtung des Rohrteils leicht konvex gekrümmt sind.

Die beim Abzug der Vorrichtung schraubenförmig rotierenden Lamellen bewirken eine genaue Kalibrierung des Giesskanals mit einer einwandfrei glatten Kanalfläche.

Die Erfindung wird nachfolgend anhand eines Ausführungsbeispiels unter Bezugnahme auf die Zeichnung näher erläutert. Es zeigen:
- Fig. 1: einen Pfannenausguss mit einer Vorrichtung zum Reparieren der Innenhülse nach dem erfindungsgemässen Verfahren, als Schnitt schematisch dargestellt;
- Fig. 2: die Vorrichtung nach Fig. 1 in perspektivischer Ansicht;
- Fig. 3: einen Schnitt der Vorrichtung nach Fig. 2 sowie der Innenhülse;
- Fig. 4: einen abgewinkelten Schnitt eines Pfannenausgusses mit einem an die Innenhülse anschliessenden Schiebeverschluss am Pfannenplatz einer Giessanlage; und
- Fig. 5: eine perspektivische Ansicht einer Variante der Vorrichtung.

Fig. 1 zeigt einen Teilbereich einer Stahlpfanne 1, deren Ausguss 2 mit einem nicht gezeigten Schiebeverschluss versehen sein kann. Die Stahlpfanne 1 weist einen äusseren Stahlmantel 3 mit einer feuerfesten Auskleidung 4 auf, in der ein feuerfester Lochstein 5 zur Aufnahme einer Innenhülse 6 aus feuerfestem Material eingebaut ist.

Im Betrieb ist die Hülse 6 bei ihrer Innenwand 6' im Bereich des Giesskanals 7 einem starken Verschleiss ausgesetzt. Aus diesem Grund ist sie nach einer bestimmten Anzahl Abgüsse nicht mehr betriebsfähig.

Die Hülsenreparatur erfolgt erfindungsgemäss durch Ausmörteln der Innenwand 6' der Hülse 6 mit einem in den Giesskanal 7 einschiebbaren Mörtelspender 9, durch welchen der Mörtel nach aussen in einen gebildeten Hohlraum 14 zwischen Mörtelspender 9 und der verschlissenen Innenwand 6' der Hülse 6 befördert wird.

Nach dem anschliessendem Abzug des Mörtelspenders aus dem Giesskanal 7 ist die Hülse über die gesamte Kanallänge mit ausreichender Haftfestigkeit gemörtelt und kalibriert.

Die Vorrichtung 8 wird erfindungsgemäss so betätigt, dass der Mörtelspender 9 während der Ausmörtelung verhältnismässig schnell für eine definierte Zeit koaxial zum Giesskanal 7 rotiert und aus diesem ebenfalls rotierend während der Aushärtung des Mörtels herausgezogen wird. Damit wird die Innenwand 6' des wiederhergestellten Giesskanals 7 gleichmässig glatt bearbeitet und es wird beim Abgiessen verhindert, dass durchfliessende Schmelze wegen Unebenheiten zurückgehalten wird und möglicherweise anklebt.

Die Drehgeschwindigkeit des Mörtelspenders 9 entspricht beispielsweise einer solchen einer Handbohrmaschine mit ca. 500 bis 1'000 Umdrehungen pro Minute. Es ist ein mit dem Mörtelspender gekoppelte Antriebswelle 19 für einen Drehantrieb gezeigt.

Es wurde bei diesbezüglichen Versuchen festgestellt, dass es vorteilhaft ist, wenn der Mörtelspender 9 insgesamt beispielsweise 60 Sekunden gedreht wird, und wenn das Ausmörteln der Innenwand der Hülse bei einer Hülsentemperatur von vorzugsweise über 300°C durchgeführt wird. Dadurch kann die Hülsenreparatur an der noch heissen Giesspfanne durchgeführt werden.

Zum Reparieren der Innenhülse nach dem erfindungsgemässen Verfahren kommen die zu ähnlichen Zwecken gebräuchlichen Mörtelsorten in Betracht. Die Drehgeschwindigkeit der Vorrichtung kann in Abhängigkeit von der Beschaffenheit des Mörtels sowie der Struktur und Beschaffenheit der Kanalwand eingestellt werden.

Wie aus Fig. 2 und Fig. 3 ersichtlich ist, besteht der Mörtelspender 9 aus einem zylindrischen Rohrteil 10 mit radial längsgerichteten Lamellen 11, wobei die Länge des Rohrteils der Giesskanallänge der Hülse 6 entspricht, während dessen von den Lamellen 11 definierte Aussendurchmesser gleich dem Sollwert des Kanaldurchmessers der Innenhülse bemessen ist. Beim beschriebenen Ausführungsbeispiel sind die Lamellen 11 achsparallel zum Rohrteil 10 ausgerichtet und an beiden Enden durch scheibenförmige Flansche 12 abgegrenzt, so dass zwischen den einzelnen Lamellen längliche Freiräume 13 zur Aufnahme des feuerfesten Mörtels gebildet werden.

Durch Rotieren des Rohrteils 10 wird der Mörtel aus den Freiräumen 13 ausgeschleudert und auf die verschlissene Innenwand 6' der Hülse 6 über die gesamte Kanallänge gleichmässig aufgetragen, wobei der Schleudereffekt dazu beiträgt, dass der Mörtel fest an der Innenwand 6'und dem gebildeten Hohlraum 14 dazwischen anhaften kann. Um diesen Schleudereffekt zu steigern, ist es vorteilhaft, wenn die Lamellen 11 in Drehrichtung des Rohrteils 10 leicht konvex gekrümmt sind, so dass der Mörtel über die gebildeten äusseren Kanten 11' weg nach aussen gedrückt wird, und diese Kanten 11' schneidend wirken.

Die mit dem Rohrteil 10 mitrotierenden Lamellen 11 dienen auch zum Abstreifen des überschüssigen Mörtels und zum Kalibrieren des Giesskanals der Innenhülse, ohne dass dabei die Kanalwand beschädigt wird. Das gilt auch beim Abziehen der Vorrichtung, weil dann der weiter rotierende Rohrteil 10 eine schraubenförmige Bewegung vollzieht, die den Abzugsvorgang erheblich unterstützt.

Vorteilhaft sind diese Freiräume 13 des Mörtelspenders 9 so bemessen, dass eine vorbestimmte Mörtelmenge beispielsweise von Hand darin eingefüllt werden kann, die annähernd dem gebildeten Hohlraum 14 zwischen dem Mörtelspender und der Innenwand der Hülse entspricht, so dass ein solches Abstreifen der Ausmörtelung ermöglicht wird. Diese Freiräume 13 werden daher so mit Mörtel gefüllt, dass dieser Mörtel annähernd bündig zum Aussenumfang der Lamellen 11 gefüllt und dabei gleichmässig verteilt wird.

Das erfindungsgemässe Hülsenreparaturverfahren eignet sich insbesondere bei Giessanlagen, in denen die Wartung und Zustellung des Schiebeverschlusses der Pfannen zentral mittels eines Roboters in einer Wartungsstation, dem sogenannten Pfannenplatz, durchgeführt wird.

Fig. 4 zeigt den Ausguss einer in der Wartungsstation befindlichen Giesspfanne 1, in deren Lochstein 5 eine innere Hülse 6 eingesetzt ist. An letztere ist ein an sich bekannter Schiebeverschluss 20 zum Schliessen und Öffnen des Giesskanals 7 angeschlossen. Im Betrieb erstreckt sich die Verschleisszone 15 vom freien Durchlassbereich des Lochsteins 5 bis zum Ausgang der Innenhülse 6, wobei an diese dort eine nicht gezeigte feuerfeste Verschlussplatte in das Gehäuse 21 des Schiebeverschlusses 20 dicht anschliesst.

Die Giesspfanne 1 befindet sich in Fig. 4 in Wartungsstellung, in welcher sie waagerecht hingelegt ist. Der Schiebeverschluss 20 ist teilweise im Schnitt mit den in seiner Mechanik einsetzbaren feuerfesten Bestandteile, nämlich die Verschlussplatte, die Schieberplatte und die Ausgusshülse, dargestellt. Die Hülse 6 der Giesspfanne ist nach Ausschwenken der Schiebereinheit 16 des Schiebeverschlusses und dem Wegnehmen der Bodenplatte frei zugänglich, und kann in der Wartungsstation repariert werden, während die Wartung und Zustellung des Schiebeverschlusses durchgeführt wird. Die Reparatur erfolgt dort automatisch, vorzugsweise mit dem für den Plattenwechsel verwendeten Roboter.

In Fig. 5 ist eine dafür geeignete Reparaturvorrichtung 17 dargestellt. Sie unterscheidet sich von der Vorrichtung 8 nach Fig. 2 lediglich dadurch, dass sie zum Ankoppeln der Vorrichtung an den Roboter einen zweiten als Verlängerung zum Rohrteil 10 vorgesehener Rohrteil 18 einer Mörtelzufuhreinrichtung aufweist, welche gleichzeitig zum Versorgen des anderen Rohrteils 10 mit Mörtel dienen kann. Die Reparaturvorrichtung 17 wird automatisch mit dem Roboter genau positioniert und über ihre Antriebswelle 19 so angetrieben, dass sie im Giesskanal 7 mit der jeweils optimalen Drehgeschwindigkeit gedreht wird.

Die erfindungsgemässe Vorrichtung kann ohne weiteres anders als im beschriebenen Ausführungsbeispiel ausgeführt werden. Entscheidend ist es nur, dass sie wie vorstehend beschrieben funktioniert.

Das erfindungsgemässe Hülsenreparaturverfahren eignet sich selbstverständlich auch für andere Hülsen, die in einer feuerfesten Gefässauskleidung befestigt und dort einem starken Verschleiss ausgesetzt sind, wie zum Beispiel für solche in einem Abstich eines Konverters, eines Elektroofens, oder in einem Tundish. Es könnten auch Lochsteine, Hülseneinsätze, Freilaufdüsen oder hülsenförmige gespritzte Kanäle als Hülsen mit dem erfindungsgemässen Verfahren repariert werden.

Das Verfahren eignet sich aber besonders vorteilhaft zum Reparieren der Innenhülsen von Giesspfannen, weil es die Möglichkeit bietet, die Innenhülse im Zuge der Automation des Giessbetriebs bei jedem Plattenwechsel schnell zu reparieren und damit den Bedarf an neuen Innenhülsen zu verringern. es entfällt die sonst beim Hülsenwechsel erforderliche Reinigung am Lochstein. Der Verschleiss des Lochsteins wird herabgesetzt und es entstehen keine störenden Versinterungen.

Die Erfindung ist mit den oben erläuterten Ausführungsbeispielen ausreichend dargetan. Sie könnte aber noch durch andere Varianten verdeutlicht sein. So könnte auch ein in der Mechanik eines Schiebeverschluss oder dergleichen befestigter feuerfester Wechselausguss mittels dem erfindungsgemässen Verfahren repariert werden.

Anstelle von Lamellen könnten beim Rohrteil des Mörtelspenders auch andersförmige, die Freiräume begrenzende Mittel, zum Beispiel gewindeähnliche Erhebungen, vorgesehen sein.

Im Prinzip könnte dieses Befördern des Mörtels an die Innenwand einer Hülse auch durch ein nach aussen Drücken erfolgen, beispielsweise durch einen zylinderförmigen aufblasbaren ballonähnlichen Körper oder dergleichen.

## Patentansprüche

1. Verfahren zum Reparieren einer feuerfesten Hülse bei einem metallurgischen Gefäss, die in der feuerfesten Auskleidung (4) des Gefässes (1) bzw. in einer Mechanik eingebaut ist, wobei die Reparatur durch Ausmörteln der Innenwand (6') der Hülse (6) mit einem in den Giesskanal (7) einschiebbaren Mörtelspender (9) durchgeführt wird, **dadurch gekennzeichnet, dass**
eine vorbestimmte Mörtelmenge in über den Umfang verteilten aussenliegenden Freiräumen (13) eines Rohrteils (10) des Mörtelspenders (9) eingefüllt wird und der Mörtel durch Rotieren des Rohrteils (10) aus den Freiräumen (13) ausgeschleudert und nach aussen in einen gebildeten Hohlraum (14) zwischen Mörtelspender (9) und der verschlissenen Innenwand (6') der Hülse (6) befördert wird, wobei die vorbestimmte Mörtelmenge annähernd dem gebildeten Hohlraum (14) zwischen dem Mörtelspender (9) und der Innenwand (6') der Hülse (6) entspricht.

2. Verfahren nach Anspruch 1, **dadurch gekennzeichnet, dass** beim Ausmörteln die Innenwand (6') der Hülse (6) der Mörtelspender (9) mit einer solchen Drehgeschwindigkeit rotiert wird, dass die Mörtelmasse durch die erzeugte Fliehkraft auf die Innenwand der Hülse und diesen gebildeten Hohlraum (14) befördert bzw. gespritzt wird.

3. Verfahren nach Anspruch 1, **dadurch gekennzeichnet, dass** der Mörtelspender (9) in dem in die Hülse (6) eingeschobenen Zustand nach dem Aufspritzen während des Ausmörtelns um eine gewisse Zeitdauer koaxial im Giesskanal rotiert.

4. Verfahren nach Anspruch 3, **dadurch gekennzeichnet, dass** der Mörtelspender (9) auch nach Beginn des Aushärtungsprozesses des Mörtels für eine bestimmte, von der Beschaffenheit des Mörtels abhängige Zeitdauer in der Hülse gedreht wird.

5. Verfahren nach einem der vorhergehenden Ansprüche 1 bis 4, **dadurch gekennzeichnet, dass**
beim Abziehen des rotierenden Mörtelspenders (9) aus dem Giesskanal die auf die Kanalwand gespritzte Mörtelmasse schraubenförmig mit dem Mörtelspender (9) abgestreift wird.

6. Verfahren nach einem der vorhergehenden Ansprüche 1 bis 5, **dadurch gekennzeichnet, dass**
die Drehgeschwindigkeit des Mörtelspenders (9) in Abhängigkeit von der Beschaffenheit des Mörtels sowie der Struktur und Beschaffenheit der Kanalwand einstellbar ist.

7. Verfahren nach einem der vorhergehenden Ansprüche 1 bis 6, **dadurch gekennzeichnet, dass**
das Ausmörteln der Hülse (6) bei einer Hülsentemperatur von über 300°C durchgeführt wird.

8. Verfahren nach Anspruch 1, **dadurch gekennzeichnet, dass** zum Ausbessern der Innenhülse (6) einer Giesspfanne (1) mit einem an den Pfannenausguss anschliessenden Schiebeverschluss (20), dessen Wartung automatisch mit einem Roboter in einer Wartungsstation der Giessanlage durchgeführt wird, das Ausmörteln der Hülse (6) während der Wartung des Schiebeverschlusses (20) in der Wartungsstation durchgeführt wird, wobei der Mörtelspender (9) automatisch vorzugsweise mit dem Roboter zum Manipulieren des Schiebeverschlusses (20) positioniert und angetrieben wird.

9. Vorrichtung zum Durchführen des Verfahrens nach einem der vorhergehenden Ansprüche 1 bis 8, **dadurch gekennzeichnet, dass** der Mörtelspender (9) durch einen um die Längsachse rotierenden Rohrteil (10) mit über seinen Umfang verteilten aussenliegenden Freiräumen (13) gebildet ist, wobei diese Freiräume (13) so bemessen sind, dass eine vorbestimmte Mörtelmenge darin einfüllbar ist, die annähernd dem gebildeten Hohlraum (14) zwischen dem Mörtelspender (9) und der Innenwand (6') der Hülse (6) entspricht, wobei eine Antriebswelle (19) mit dem Mörtelspender (9) für einen Drehantrieb gekoppelt ist.

10. Vorrichtung nach Anspruch 9, **dadurch gekennzeichnet, dass** der Rohrteil (10) des Mörtelspenders (9) mit radial längsgerichteten Lamellen (11) gebildet ist, dessen Länge der Giesskanallänge der zu reparierenden Hülse entspricht, während dessen von den Lamellen definierte Aussendurchmesser gleich dem Sollwert des Giesskanaldurchmessers der Hülse nach dem Reparieren bemessen ist.

11. Vorrichtung nach Anspruch 10, **dadurch gekennzeichnet, dass** die Lamellen (11) in Drehrichtung des Rohrteils leicht konvex gekrümmt sind.

12. Vorrichtung nach einem der Ansprüche 10 oder 11, **dadurch gekennzeichnet, dass**
die Freiräume (13) zwischen den Lamellen (11) einzeln oder gemeinsam durch eine vorzugsweise in Verlängerung des Rohrteils (10) angeordnete Mörtelzufuhreinrichtung mit Mörtelmasse füllbar sind.

## Claims

1. A method for repairing a refractory sleeve in a metallurgical vessel, which is fitted in the refractory lining (4) of the vessel (1) or in a mechanism, whereby the repair is carried out by applying mortar to the inner wall (6') of the sleeve (6) with a mortar dispenser (9) that can be inserted into the casting channel (7), **characterised in that**
a pre-determined amount of mortar can be poured into spaces (13) of a section of pipe (10) of the mortar dispenser (9) lying on the outside distributed around its circumference, and the mortar by rotating the section of pipe (10) is centrifuged out of the spaces (13) and is conveyed to the outside into a formed cavity (14) between mortar dispenser (9) and the worn inner wall (6') of the sleeve (6), whereby the pre-determined amount of mortar corresponding approximately to the formed cavity (14) between the mortar dispenser (9) and the inner wall (6') of the sleeve (6).

2. The method according to Claim 1, **characterised in that** when applying mortar to the inner wall (6') of the sleeve (6) the mortar dispenser (9) is rotated with a rotation speed such that the mortar mass is conveyed or sprayed by the centrifugal force that is generated onto the inner wall of the sleeve and this formed cavity (14).

3. The method according to Claim 1, **characterised in that** in the condition inserted into the sleeve (6) the mortar dispenser (9) rotates coaxially in the casting channel for a certain time after spraying during the application of the mortar.

4. The method according to Claim 3, **characterised in that** even after the start of the mortar curing process the mortar dispenser (9) is rotated in the sleeve for a specific amount of time dependent upon the composition of the mortar.

5. The method according to any of the preceding Claims 1 to 4, **characterised in that**
upon removing the rotating mortar dispenser (9) from the casting channel the mortar mass sprayed onto the channel wall is wiped away helically by the mortar dispenser (9).

6. The method according to any of the preceding Claims 1 to 5, **characterised in that**
the rotational speed of the mortar dispenser (9) is able to be set dependently upon the composition of the mortar and the structure and composition of the channel wall.

7. The method according to any of the preceding Claims 1 to 6, **characterised in that**
the mortar is applied to the sleeve (6) at a sleeve temperature of over 300°C.

8. The method according to Claim 1, **characterised in that** in order to repair the inner sleeve (6) of a casting ladle (10) with a slide closure (20) adjoining the ladle spout, it is maintained automatically by a robot in a maintenance station of the casting facility, mortar is applied to the sleeve (6) during the maintenance of the slide closure (20) in the maintenance station, whereby the mortar dispenser (9) being automatically positioned and driven preferably by the robot for the manipulation of the slide closure (20).

9. An apparatus for implementing the method according to any of the preceding Claims 1 to 8, **characterised in that**
the mortar dispenser (9) is formed by a section of pipe (10) rotating about the longitudinal axis with spaces (13) lying on the outside distributed around its circumference, whereby these spaces (13) being dimensioned such that a pre-determined amount of mortar can be poured into them, which amount corresponds approximately to the cavity (14) formed between the mortar dispenser (9) and the inner wall (6') of the sleeve (6), whereby a drive shaft (19) is coupled to the mortar dispenser (9) for a rotary drive.

10. The apparatus according to Claim 9, **characterised in that** the section of pipe (10) of the mortar dispenser (9) is formed with radially longitudinally directed blades (11), the length of which corresponds to the casting channel length of the sleeve to be repaired, whereas its outside diameter, defined by the blades, is equal to the target value of the casting channel diameter of the sleeve after the repair.

11. The apparatus according to Claim 10, **characterised in that** the blades (11) are slightly convexly curved in the direction of rotation of the section of pipe.

12. The apparatus according to either of Claims 10 or 11, **characterised in that**
the spaces (13) between the blades (11) can be filled with mortar mass individually or together by a mortar feed device preferably disposed in the extension of the section of pipe (10).

## Revendications

1. Procédé de réparation d'un manchon réfractaire d'un récipient métallurgique, qui est inséré dans le garnissage (4) réfractaire du récipient (1) ou dans un mécanisme, la réparation s'effectuant en mettant du mortier sur la paroi (6') intérieure du manchon (6) par un distributeur (9) de mortier pouvant être inséré dans le conduit (7) de coulée, **caractérisé en ce que**
on charge une quantité définie à l'avance de mortier dans des espaces (13) libres, se trouvant vers l'extérieur et répartis sur le pourtour, d'une partie (14) tubulaire du distributeur (9) de mortier et on éjecte le mortier des espaces (13) libres par centrifugation en faisant tourner la partie (10) tubulaire et on le transporte vers l'extérieur dans une cavité (14) entre le distributeur (9) de mortier et la paroi (6') intérieure usée du manchon (6), la quantité définie à l'avance de mortier correspondant à peu près à la cavité (14) formée entre le distributeur (9) de mortier et la paroi (6') intérieure usée du manchon (6).

2. Procédé suivant la revendication 1, **caractérisé en ce que**, lorsque l'on met du mortier sur la paroi (6') intérieure du manchon (6), on fait tourner le distributeur (9) de mortier à une vitesse de rotation telle que la masse de mortier est transportée ou projetée par la force centrifuge produite sur la paroi intérieure du manchon et sur cette cavité (14) formée.

3. Procédé suivant la revendication 1, **caractérisé en ce que** le distributeur (9) de mortier, dans l'état inséré dans le manchon (6), tourne coaxialement dans le conduit de coulée pendant une certaine durée après la projection pendant que l'on met le mortier.

4. Procédé suivant la revendication 3, **caractérisé en ce qu'**on fait tourner le distributeur (9) de mortier dans le manchon, également après le processus de durcissement du mortier, pendant une durée déterminée, qui dépend de la nature du mortier.

5. Procédé suivant l'une des revendications précédentes 1 à 4, **caractérisé en ce que**,
lorsque l'on retire le distributeur (9) tournant de mortier du conduit de coulée, on râcle hélicoïdalement par le distributeur (9) de mortier la masse de mortier projetée sur la paroi du conduit.

6. Procédé suivant l'une des revendications précédentes 1 à 5, **caractérisé en ce que**
la vitesse de rotation du distributeur (9) de mortier est réglable en fonction de la nature du mortier, ainsi que de la structure et de la nature de la paroi du conduit.

7. Procédé suivant l'une des revendications précédentes 1 à 6, **caractérisé en ce que**
l'on met le mortier sur le manchon (6) à une température du manchon supérieure à 300°C.

8. Procédé suivant la revendication 1, **caractérisé en ce que**, pour réparer le manchon (6) intérieur d'une poche (1) de coulée ayant une busette (20) à tiroir, qui se raccorde à la busette de poche et dont l'entretien s'effectue automatiquement par un robot dans un poste d'entretien de l'installation de coulée, on met le mortier sur le manchon (6) pendant l'entretien de la busette (20) à tiroir dans le poste d'entretien, le distributeur (9) de mortier étant mis en position et entraîné automatiquement, de préférence par le robot, pour la manipulation de la busette (20) à tiroir.

9. Installation pour effectuer le procédé suivant l'une des revendications 1 à 8 précédentes, **caractérisée en ce que** le distributeur (9) de mortier est formé d'une partie (10) tubulaire tournant autour de l'axe longitudinal et ayant des espaces (13) libres vers l'extérieur répartis sur son pourtour, ces espaces (13) libres étant de dimensions telles qu'on peut y charger une quantité définie à l'avance de mortier, qui correspond à peu près à la cavité (14) formée entre le distributeur (9) de mortier et la paroi (6') intérieure du manchon (6), un arbre (19) d'entraînement étant, pour un entraînement en rotation, accouplé au distributeur (9) de mortier.

10. Installation pour effectuer le procédé suivant la revendication 9, **caractérisée en ce que** la partie (10) tubulaire du distributeur (9) de mortier est formée en ayant des lamelles (11), dont la direction longitudinale est radiale et dont la longueur correspond à la longueur du conduit de coulée du manchon à réparer, tandis que son diamètre extérieur, défini par les lamelles, est égal à la valeur de consigne, de diamètre du conduit de coulée, du manchon après la réparation.

11. Installation pour effectuer le procédé suivant la revendication 10, **caractérisée en ce que** les lamelles (11) sont incurvées de manière légèrement convexe dans le sens de rotation de la partie tubulaire.

12. Installation pour effectuer le procédé suivant la revendication 10 ou 11, **caractérisée en ce que**
les espaces (13) libres entre les lamelles (11) peuvent être remplis de masse de mortier individuellement ou conjointement par un dispositif d'apport de mortier, disposé de préférence dans le prolongement de la partie (10) tubulaire.
